# EUROPÄISCHE PATENTSCHRIFT

(11) **EP 1 061 325 B1**
(45) Veröffentlichungstag und Bekanntmachung des Hinweises auf die Patenterteilung: **02.01.2003**
(21) Anmeldenummer: 00111445.3
(22) Anmeldetag: 27.05.2000
(51) Int. Cl.: F42B 3/12, H01R 13/52

(54) **Glas-Metall-Durchführung**
Glass-metal passages
Traversées "verre-métal"

(30) Priorität: 15.06.1999 DE 19927233
(43) Veröffentlichungstag der Anmeldung: 20.12.2000
(73) Patentinhaber: Schott Glas, 55122 Mainz (DE); CARL-ZEISS-STIFTUNG trading as Schott Glas, 55122 Mainz (DE)
(72) Erfinder: Korber, Walter, 85368 Moosburg (DE)
(74) Vertreter: Sawodny, Michael-Wolfgang

(56) Entgegenhaltungen:
- US-A- 3 274 937
- US-A- 5 345 872

## Beschreibung

Die Erfindung betrifft eine Glas-Metall-Durchführung gemäß dem Oberbegriff des Patentanspruchs. Hierunter versteht man vakuumdichte Verschmelzungen von Gläsern in Metallen. Die Metalle sind dabei elektrische Leiter.

US-A-5 345 872 beschreibt eine Glas-Metall-Durchführung gemäß dem Oberbegriff des Patentanspruches. Eine weitere Glas-Metall-Durchführung ist in US-A-3 274 937 beschrieben.

Derartige Durchführungen sind in der Elektronik und in der Elektrotechnik weit verbreitet. Das zum Einschmelzen verwendete Glas dient hierbei als Isolator. Typische Glas-Metall-Durchführungen sind wie folgt aufgebaut: es werden metallische Innenleiter in ein vorgeformtes Sinterglasteil eingeschmolzen, wobei das Sinterglasteil in ein äußeres Metallteil eingeschmolzen wird.

Bevorzugte Anwendungen solcher Glas-Metall-Durchführungen sind beispielsweise Anzünder. Derartige Anzünder werden verwendet für Airbags oder für Gurtspanner bei Kraftfahrzeugen. In diesem Falle sind die Glas-Metall-Durchführungen Bestandteil einer Zündvorrichtung. Die gesamte Zündvorrichtung umfaßt außer der Glas-Metall-Durchführung eine Zündbrücke, den Sprengstoff sowie eine Metallabdeckung, die den Zündmechanismus dicht umschließt. Die Durchführung spielt dabei eine wichtige Rolle. Sie ist notwendig, um die elektrische Spannung, die durch ein oder zwei metallische Stifte erfolgt, einem Gehäuse zuverlässig und isoliert zuzuführen.

Bekannte Glas-Metall-Durchführungen sind wie folgt aufgebaut: ein eingeglaster Stift wird mittels leitfähigem Epoxidharz beziehungsweise mittels eines elektrisch leitenden Klebers als Massedraht verwendet. Er stellt damit die notwendige Verbindung zum metallischen Gehäuse her. Diese Ausführungsform ist sehr aufwendig und teuer in der Herstellung. Ein gravierender Nachteil besteht darin, daß der Masseschluß zum äußeren Gehäuse recht unsicher ist. Dies kann schwerwiegende Folgen haben, insbesondere bei den genannten Anwendungsbeispielen des Airbags oder des Gurtstrammers.

Der Erfindung liegt die Aufgabe zugrunde, eine Glas-Metall-Durchführung zu schaffen, die einen zuverlässigen Masseschluß zum äußeren Metallteil gewährleistet, und zwar auch noch lange Zeit nach dem Einbau. Die Durchführung soll außerdem kostengünstig herstellbar sein.

Diese Aufgabe wird durch die Merkmale von Anspruch 1 gelöst. Dem gemäß wird ein lotbeschichtetes Deckelstück vorgesehen, das an der einen der beiden Stirnseiten des Glaspfropfens angeordnet wird und einen der beiden Metallstifte leitend umschließt. Ein solches lotbeschichtetes Deckelstück wird bei der Montage der Teile in die Schmelzform eingebracht. Durch das Einbringen des Deckelstückes wird ein sicherer Masseschluß zum äußeren Metallteil gewährleistet. Das Aufbringen des Deckelstückes sollte während des Einglasungsprozeßes erfolgen.

Ganz wesentliche Vorteile liegen in Folgendem:
* Das Deckelstück kann aufgrund seiner erfindungsgemäßen Gestaltung als Metallscheibe ausgebildet sein, die sich durch Stanzen herstellen läßt und die somit kostengünstig ist.
* Die Metallhülse kann als Abschnitt von einem Rohr abgetrennt werden, und läßt sich somit ebenfalls kostengünstig herstellen.
* Ebenfalls im Sinne einer Fertigungsrationalisierung wirkt sich Merkmal 1.6 des neuen Patentanspruches aus, wonach das Deckelstück zusammen mit den beiden Metallstiften in den Glaspfropfen eingeschmolzen ist.
* Ein Nacharbeiten ist nicht mehr notwendig, schon gar nicht eine Nachbehandlung beim Kunden, der die Glas-Metall-Vorrichtung in eine zugeordnete Einrichtung einbaut, beispielsweise in eine Zündvorrichtung.
* Die Glas-Metall-Durchführung gemäß der Erfindung läßt sich als sogenannte Druckglas-Durchführung herstellen.

Die erfindungsgemäße Glas-Metall-Durchführung erfüllt in perfekter Weise ihre Funktionen. Sie ist aber auch kostengünstig. Es werden geometrisch aufwendige und damit teure Metallteile überflüssig.

Die Erfindung ist anhand der Zeichnung näher erläutert. Darin ist im einzelnen folgendes dargestellt:
- Figur 1: zeigt in einer perspektivischen Ansicht ein sogenanntes Anzündhütchen, so wie dies beispielsweise für einen Airbag Verwendung findet.
- Figur 2: zeigt eine erfindungsgemäße Glas-Metall-Durchführung, die Bestandteil des Anzündhütchens gemäß Figur 1 ist.
- Figur 3: veranschaulicht eine Glas-Metall-Durchführung gemäß dem Stande der Technik.
- Figur 4: veranschaulicht eine weitere Glas-Metall-Durchführung gemäß dem Stande der Technik.

Das in Figur 1 gezeigte Anzündhütchen umfaßt zwei Metallstifte 1, 2 die als Stecker dienen, eine Glasdurchführung 3, einen Anzündsatz 4, eine Abdeckung 5 sowie eine Hülse 6.

In der erfindungsgemäßen Glas-Metall-Durchführung gemäß Figur 2 erkennt man wiederum zwei Metallstifte 1, 2. Diese sind in einen Glaspfropfen 3.1 eingeschmolzen. Dabei ragen sie auf den beiden Stirnseiten des Glaspfropfens 3.1 über diesen hinaus, und zwar auf der unteren Seite um ein wesentlich größeres Maß, als auf der oberen Seite. Die beiden Metallstifte 1, 2 bilden den Stecker.

Der Glaspfropfen ist umgeben von einer Hülse 6. Als wichtigstes und zugleich erfindungsgemäßes Element erkennt man ein Deckelstück 3.2. Dieses ist in den Glaspfropfen 3.1 zusammen mit den beiden Metallstiften 1, 2 eingeschmolzen. Es stellt eine leitende Verbindung zwischen dem Metallstift 1 und der Hülse 6 her. Hingegen steht es mit dem Stift 2 nicht in leitender Verbindung.

Bei der Ausführungsform gemäß Figur 3, die dem Stande der Technik angehört, erkennt man wiederum die beiden Metallstifte 1, 2, den Glaspfropfen 3.1 sowie die Hülse 6. Jedoch fehlt hier ein Deckelstück 3.2.

Dies ist auch bei der vorbekannten Ausführungsform gemäß Figur 4 der Fall. Auch dort fehlt ein Deckelstück. Lediglich Metallstift 1 ist in einen Glaspfropfen 3.1 eingeschmolzen.

## Patentansprüche

1. Glas-Metall-Durchführung, zum Beispiel für einen Anzünder eines Airbags oder eines Gurtspanners;
1.1 mit zwei zueinander parallelen Metallstiften (1, 2);
1.2 mit einem Glaspfropfen (3.1), in den die Metallstifte (1, 2) auf einen Teil ihrer Länge eingeschmolzen sind;
1.3 mit einer den Glaspfropfen (3.1) umschließenden Metallhülse (6);
1.4 es ist ein Deckelstück (3.2) vorgesehen, das an der einen der beiden Stirnseiten des Glaspfropfens (3.1) angeordnet ist, den einen (1) der beiden Metallstifte (1, 2) leitend umschließt, und das ferner mit der Metallhülse (6) in leitender Verbindung steht;
**gekennzeichnet durch** die folgenden Merkmale:
1.5 das Deckelstück (3.2) ist zusammen mit den beiden Metallstiften (1, 2) in den Glaspfropfen (3.1) eingeschmolzen;
1.6 das Deckelstück (3.2) ist mit der zugeordneten Stirnfläche des Glaspfropfens (3.1) bündig;
die Metallstifte (1, 2) ragen beidseits über die Stirnseiten des Glaspfropfens (3.1) hinaus.

## Revendications

1. Traversée verre-métal, par exemple pour un allumeur d'un airbag ou d'un tendeur de ceinture ;
1.1 avec deux broches métalliques parallèles l'une à l'autre (1, 2) ;
1.2 avec un bouchon de verre (3.1) dans lequel les broches métalliques (1, 2) sont fondues sur une partie de leur longueur ;
1.3 avec un manchon métallique (6) enturant le bouchon de verre (3.1) ;
1.4 une pièce de couvercle (3.2) étant prévue, laquelle est disposée sur l'un des deux côtés frontaux du bouchon de verre (3.1), entoure de manière conductrice l'une (1) des deux broches métalliques (1, 2) et qui en outre est en liaison conductrice avec le manchon métallique (6) ;
**caractérisée par** les caractéristiques suivantes :
1.5 la pièce de couvercle (3.2) est fondue conjointement avec les deux broches métalliques (1, 2) dans le bouchon de verre (3.1) ;
1.6 la pièce de couvercle (3.2) est en affleurement avec la surface frontale associée du bouchon de verre (3.1) ;
les broches métalliques dépassent des deux côtés au-delà des faces frontales du bouchon de verre (3.1).

## Claims

1. Glass-metal lead-through, for example for an igniter of an airbag or of a belt tensioner;
1.1 having two metal pins (1, 2) which are parallel to one another;
1.2 having a glass plug (3.1) into which the metal pins (1, 2) are fused over part of their length;
1.3 having a metal sleeve (6) which surrounds the glass plug (3.1);
1.4 there is a cover piece (3.2) which is arranged on one of the two end sides of the glass plug (3.1), conductively surrounds one (1) of the two metal pins (1, 2) and which furthermore is conductively connected to the metal sleeve (6);
**characterized by** the following features:
1.5 the cover piece (3.2) is fused into the glass plug (3.1) together with the two metal pins (1, 2);
1.6 the cover piece (3.2) is flush with the associated end face of the glass plug (3.1);
the metal pins (1, 2) project beyond the end sides of the glass plug (3.1) on both sides.
